# EUROPÄISCHE PATENTSCHRIFT

(11) **EP 0 089 309 B1**
(45) Veröffentlichungstag und Bekanntmachung des Hinweises auf die Patenterteilung: **16.04.1986**
(21) Anmeldenummer: 83730004.5
(22) Anmeldetag: 10.01.1983
(51) Int. Cl.: H01H 1/54

(54) **Elektrischer Trenn- oder Erdungsschalter, bestehend aus jeweils um einen Drehpunkt beweglichen Schaltmessern und Messerkontakten**
Isolator or earthing switch comprising rotating contact knives
Sectionneur ou interrupteur de mise à la terre comprenant des couteaux de contact rotatifs

(30) Priorität: 08.02.1982 DE 3204438
(43) Veröffentlichungstag der Anmeldung: 21.09.1983
(73) Patentinhaber: SIEMENS AKTIENGESELLSCHAFT, 80333 München (DE)
(72) Erfinder: Meinherz, Manfred, Dipl.-Kfm., D-1000 Berlin 28 (DE); Tietze, Jörg, D-1000 Berlin 13 (DE)

## Beschreibung

Die Erfindung bezieht sich auf einen elektrischen Trenn- oder Erdungsschalter, bestehend aus jeweils um einen Drehpunkt beweglichen Schaltmessern und Messerkontakten mit einem einseitig offenen mittleren Schlitz, dessen Seitenwände federnde Stromkontakte bilden, die in geschlossenem Zustand des Schalters seitlich an dem senkrecht zum Messerkontakt stehenden und in den Schlitz eingreifenden Schaltmesser anliegen.

Derartig aufgebaute Trennschalter sind allgemein bekannt und z. B. in der DE-A-23 12900 in den Fig. 12 bis 15 dargestellt. In geöffnetem Zustand des Trenn- oder Erdungsschalters liegt der Messerkontakt angenähert parallel zum Schaltmesser, wobei der Drehpunkt, um den das Schaltmesser bewegt wird, oberhalb oder unterhalb des Bereiches der Stromkontakte des Messerkontaktes liegt. Die Drehung des Schaltmessers beim Schließen des Schalters ergibt eine Bewegung des oberen Endes des Schaltmessers auf den Messerkontakt hin, in den es von der Stirnseite in den mittleren Schlitz eintritt, bis es, senkrecht zum Messerkontakt stehend, die Endlage im Bereich der Stromkontakte erreicht. Durch diese besondere Lage des Schaltmessers zum Messerkontakt ergeben sich bei Fließen eines Stromes Kräfte, die das Schaltmesser aus dem Messerkontakt drücken wollen und denen dieser, da der mittlere Schlitz des Messerkontaktes an der neben den Stromkontakten liegenden Stirnseite offen ist, nur wenig Widerstand, nämlich nur die Reibung der Stromkontakte entgegensetzt. Insbesondere im Kurzschlußfall besteht die Gefahr, daß die von der Stromschleife ausgeübten Kräfte größer als die Reibung der federnd am Schaltmesser anliegenden Stromkontakte ist, weshalb manchmal auch äußere Verriegelungen vorgesehen sind.

Der Erfindung liegt daher die Aufgabe zugrunde, bei einem elektrischen Trenn- oder Erdungsschalter mit einer Messerkontaktverbindung zu verhindern, daß das Schaltmesser aus dem Messerkontakt aufgrund der bei Kurzschlüssen möglichen Stromkräfte herausgedrückt wird.

Zur Lösung dieser Aufgabe ist ein elektrischer Trenn- oder Erdungsschalter der eingangs beschriebenen Art gemäß der Erfindung so ausgebildet, daß das Schaltmesser in offener Stellung des Trenn- oder Erdungsschalters angenähert gegenüber dem Messerkontakt liegt und beim Schließen des Schalters von der geschlossenen Seite des Messerkontaktes her in den Schlitz eingeführt und zum Bereich der Stromkontakte geführt wird und daß ein isolierender Anschlag unterhalb des Messerkontaktes angeordnet ist, an dem das Schaltmesser in der geschlossenen Stellung anliegt.

Das Schaltmesser liegt also nicht mehr, wie bisher üblich, in offener Stellung des Trenn- oder Erdungsschalters auf der auf den Drehpunkt bezogenen abgewandten Seite des Messerkontaktes, sondern Messerkontakt und Schaltmesser liegen angenähert gegenüber, d. h. sie stehen schräg zueinander oder über- bzw. unter- oder nebeneinander. Dadurch ergibt sich für die Schaltbewegung eine Umkehrung der Drehrichtung des Schaltmessers bezogen auf die Lage des feststehenden Messerkontaktes, und es wird erreicht, daß das Schaltmesser von der geschlossenen Seite des Messerkontaktes in dessen mittleren Schlitz einfährt. Durch den unterhalb des Messerkontaktes angeordneten Anschlag, an dem das Schaltmesser in der geschlossenen Stellung des Trennschalters zur Anlage gelangt, wird ein Herausdrehen des Schaltmessers infolge der durch die Schleifenwirkung auftretenden Stromkräfte verhindert. Außerdem ergibt der Anschlag aus Isolierstoff noch eine Abstützung des Messerkontaktes, so daß dieser sich nicht durchbiegen kann.

Ein Ausführungsbeispiel der Erfindung ist schematisch in den Fig. 1 und 2 der Zeichnung dargestellt. Fig. 1 zeigt die geschlossene Stellung des Trennschalters von der Seite her gesehen, Fig. 2 zeigt einen Draufblick auf den Messerkontakt.

Der feststehende Messerkontakt 1 eines elektrischen Trennschalters weist einen mittleren Schlitz 2 auf, der auf der der Befestigung am Schaltergehäuse 3 entgegengesetzten Stirnseite 4 des Messerkontaktes 1 offen ist. Dort liegen auch die federnd ausgebildeten Stromkontakte 5, die in geschlossener Stellung des Trennschalters seitlich an dem Schaltmesser 6 zur Anlage gelangen. Das Schaltmesser 6 ist um den Drehpunkt 7 beweglich und liegt in offener Stellung des Trennschalters in der in Fig. 1 strichpunktiert angedeuteten Lage parallel oberhalb des Messerkontaktes 1.

Beim Schließen des Trennschalters bewegt sich das Schaltmesser 6 in der durch den Pfeil 8 angedeuteten Drehrichtung auf den Messerkontakt 1 zu, in dessen Schlitz 2 es von der geschlossenen Seite 9 her eintritt. Die von hinten verlaufende Einfahrtrichtung des Schaltmessers 6 ist in Fig. 2 durch den Pfeil 10 angedeutet. In seiner Endlage steht das Schaltmesser 6 bei geschlossenem Trennschalter senkrecht zum Messerkontakt 1 und liegt an einem unterhalb des Messerkontaktes 1 angeordneten Anschlag 11 aus Isolierstoff an. Dieser Anschlag 11 aus Isolierstoff, der die Schaltbewegung des Schaltmessers 6 nicht behindert, unterstützt den Messerkontakt 1, so daß dieser sich nicht durchbiegt und verhindert außerdem, daß die in Fig. 1 durch die Pfeile 12 angedeuteten, von der Stromschleife ausgeübten Kräfte, die besonders im Kurzschlußfall die Reibungskräfte der anliegenden Stromkontakte 5 übersteigen können, das Schaltmesser 6 aus dem Messerkontakt 1 herausdrehen können.

## Patentansprüche

Elektrischer Trenn- oder Erdungsschalter, bestehend aus jeweils um einen Drehpunkt (7) beweglichen Schaltmessern (6) und Messerkontakten (1) mit einem einseitig offenen mittleren Schlitz (2), dessen Seitenwände federnde Stromkontakte (5) bilden, die in geschlossenem Zustand des Schalters seitlich an dem senkrecht zum Messerkontakt (1) stehenden und in den Schlitz (2) eingreifenden Schaltmesser (6) anliegen, dadurch gekennzeichnet, daß das Schaltmesser (6) in offener Stellung des Trenn-oder Erdungsschalters angenähert gegenüber dem Messerkontakt (1) liegt und beim Schließen des Schalters von der geschlossenen Seite (9) des Messerkontaktes (1) her in den Schlitz (2) eingeführt und zum Bereich der Stromkontakte (5) bewegt wird, und daß ein isolierender Anschlag (11) unterhalb des Messerkontaktes (1) angeordnet ist, an dem das Schaltmesser (6) in der geschlossenen Stellung anliegt.

## Claims

An electrical isolating or earthing switch comprising switch blades (6), rotatable in each case about a pivot (7), and knife-blade contacts (1) having a central slot (2) which is open at one end and whose side walls form resilient current contacts (5) which, in the closed state of the switch, are laterally adjacent to the switch blade (6) which is at right angles to the knife-blade contact (1) and engages into the slot (2), characterised in that, in the open position of the isolating or earthing switch, the switch blade (6) lies approximately opposite the knife-blade contact (1) and, when the switch is closed, it is introduced into the slot (2) from the closed end (9) of the knife-blade contact (1) and moved towards the region of the current contacts (5) ; and that an isolating stop (11) is arranged below the knife-blade contact (1), against which stop the switch blade (6) rests in the closed position.

## Revendications

⁻ Sectionneur ou interrupteur électrique de mise à la terre comportant des couteaux (6) dont chacun est mobile autour d'un point de rotation et des contacts à couteaux (1) pourvus d'une fente médiane (2) à ouverture sur un côté et dont les parois latérales constituent des contacts électriques élastiques (5) et portent, à l'état fermé du sectionneur ou de l'interrupteur, latéralement contre le couteau mobile (6) qui est perpendiculaire aux contacts à couteaux (1) et qui pénètre dans la fente (2), caractérisé par le fait que dans la position ouverte du sectionneur ou de l'interrupteur, le couteau mobile (6) se situe à peu près en face du contact à couteau (1) et est introduit, lors. de la fermeture du sectionneur ou de l'interrupteur, à partir du côté fermé (9) du contact à couteau (1), dans la fente (2) et est déplacé vers la zone des contacts électriques (5), et qu'une butée isolante (11) est disposée sous le contact à couteau (1), butée contre laquelle porte le couteau mobile (6) dans la position de fermeture.
